# FASCICULE DE BREVET EUROPEEN

(11) **EP 3 860 398 B1**
(45) Date de publication et mention de la délivrance du brevet: **17.04.2024**
(21) Numéro de dépôt: 19778544.7
(22) Date de dépôt: 02.10.2019
(51) Int. Cl.: A47B 51/00

(54) **MEUBLE DE RANGEMENT ERGONOMIQUE**
ERGONOMISCHE SPEICHEREINHEIT
ERGONOMIC STORAGE UNIT

(30) Priorité: 03.10.2018 FR 1859167
(43) Date de publication de la demande: 11.08.2021
(73) Titulaire: Gevrey, Thierry, 14110 Condé-en-Normandie (FR); Gevrey, Isabelle, 14110 Condé-en-Normandie (FR)
(72) Inventeur: GEVREY, Thierry, 14110 Conde-En-Normandie (FR)
(74) Mandataire: Cabinet Laurent & Charras
(86) Numéro de dépôt international: PCT/EP2019/076729
(87) Numéro de publication internationale: WO 2020/070200

(56) Documents cités:
- DE-U1- 29 701 227

## Description

### Domaine technique

La présente invention concerne un meuble permettant à toute personne d'accéder de manière ergonomique à l'ensemble du contenu de ce meuble sans utiliser d'accessoires rehaussant. Plus précisément, l'invention concerne un meuble dont chacun des contenants peut être extrait dudit meuble et amené mécaniquement à une hauteur permettant un accès aisé à l'ensemble de son contenu par un utilisateur.

### Art antérieur

La demande de brevet WO2017/005991 A1 de la Demanderesse présente un dispositif de rangement ergonomique destiné à être implanté sur toute la hauteur d'une pièce ou d'un meuble, afin d'exploiter totalement l'espace disponible.

Ce dispositif contient plusieurs tiroirs, pouvant être extraits de la structure dudit dispositif par un mécanisme comprenant au moins une échelle mobile dans la profondeur dudit dispositif, ladite une échelle mobile étant située latéralement par rapport aux tiroirs.

Ce dispositif permet d'extraire chacun des tiroirs par leur côté, et de les amener à une hauteur différente de leur hauteur de stockage. Ce faisant, ledit dispositif permet d'améliorer l'accès à des contenants qui sont normalement difficilement ou non atteignable par un utilisateur non équipé d'un moyen de se rehausser (chaise, escabeau, échelle...).

Le mécanisme étant situé sur le côté du tiroir, l'utilisateur peut accéder plus facilement aux tiroirs par leur largeur. Cette caractéristique limite de fait la profondeur utile des tiroirs, et impose la réalisation d'un dispositif ayant une grande largeur de contenant.

Aussi, une seule échelle mobile ne permet pas de supporter d'importantes charges. Lorsque ledit dispositif ne comporte qu'une seule échelle mobile sur un côté des tiroirs, elle se retrouve chargée en porte-à-faux. Dans ce cas, la charge admissible dans chacun des tiroirs est moindre, pour ne pas détériorer le mécanisme.

Le document DE 297 01 227 U1 divulgue une armoire avec tiroirs mobiles, ladite armoire comportant des commandes horizontales et verticales pour présenter les tiroirs sélectionnés, qui ont des couplages pour être engagés par des supports verticaux.

Le problème technique que se propose de résoudre l'invention est de fournir un meuble de rangement ergonomique, permettant un accès aisé à l'ensemble de son contenu par un utilisateur.

### Exposé de l'invention

La présente invention se propose de résoudre ce problème technique par un meuble de rangement ergonomique comprenant un mécanisme conçu pour amener au moins un contenant escamotable dans une position permettant un accès aisé à l'ensemble de son contenu par un utilisateur, sans limite de profondeur ni de charge admissible, en répartissant le volume dudit contenant escamotable de part et d'autre dudit mécanisme.

Le problème technique cité précédemment est résolu par un meuble de rangement ergonomique selon la revendication 1.

L'invention se caractérise en ce que ledit mécanisme est configuré pour soutenir le poids dudit contenant escamotable en le répartissant de part et d'autre dudit mécanisme dans la largeur dudit contenant escamotable, ménageant ainsi, en position ergonomique, un accès latéral audit contenant escamotable.

L'invention propose donc un nouveau type de meuble ergonomique, selon lequel ledit au moins un contenant escamotable est réparti de part et d'autre dudit mécanisme. Un premier avantage de l'invention par rapport à l'art antérieur est d'équilibrer la charge de part et d'autre d'un unique mécanisme. Un second avantage de l'invention est de permettre à l'utilisateur d'accéder au contenant escamotable par leurs côtés et leur largeur, donc de supprimer la limite de profondeur.

Selon un mode de réalisation de l'invention, ledit contenant escamotable est un caisson de rangement, pouvant lui-même être subdivisé en plusieurs espaces de rangement distincts en son sein. Par exemple, ce contenant escamotable peut être un casier ou un support spécifiquement conçu pour accueillir des produits tels que des bouteilles, des éprouvettes, des outils...

De cette manière, il est possible d'amener en position ergonomique une grande quantité de contenu, ce qui n'était pas réalisable dans l'art antérieur.

Pour ce mode de réalisation de l'invention, ledit mécanisme correspond à un bras fixé d'une part sur un plan fixe dudit meuble de rangement et d'autre part sur ledit caisson, et comportant :
- un premier élément composé de deux profilés : un premier profilé fixe par rapport audit meuble de rangement, et un second profilé monté coulissant sur ledit premier profilé selon la profondeur dudit meuble de rangement; et
- un second élément composé de deux autres profilés : un premier profilé fixe par rapport audit caisson, et un second profilé monté coulissant sur ledit premier profilé selon la hauteur dudit meuble de rangement ;
- une extrémité dudit premier profilé dudit second élément étant solidaire d'une extrémité dudit second profilé dudit premier élément.

Par exemple, ledit mécanisme est situé à l'arrière du caisson, laissant ainsi à l'utilisateur toute liberté pour accéder à ce caisson par sa largeur et par ses côtés. Cela constitue un avantage par rapport à l'art antérieur, selon lequel les contenants escamotables ne sont accessibles uniquement par leur largeur et éventuellement par l'un de leurs côtés.

Selon le mode de réalisation de l'invention, ledit mécanisme comprend :
- une échelle mobile selon la profondeur dudit meuble; et
- une navette montée sur ladite échelle et mobile selon la hauteur de ladite échelle, ladite navette comportant des moyens de solidarisation audit au moins un contenant escamotable.

Ce mécanisme permet de saisir et de déplacer dans lesdites positions rangée et ergonomique ledit au moins un contenant escamotable. Ce mécanisme se distingue de l'art antérieur par le fait que le poids dudit contenant escamotable lorsqu'il est solidaire de la navette, est réparti de part et d'autre de l'échelle, supprimant de fait tout effet de porte-à-faux sur ledit mécanisme.

Avantageusement, ledit au moins un contenant escamotable comporte au moins une encoche apte à coopérer avec lesdits moyens de solidarisation de sorte à solidariser ledit contenant escamotable à ladite navette.

Avantageusement, les déplacements de ladite échelle, les déplacements de ladite navette et les déplacements desdits moyens de solidarisation sont motorisés.

Les moyens de solidarisation permettent avantageusement à la navette de se solidariser avec ledit au moins un contenant mobile sélectionné par l'utilisateur dans le but de l'amener de la position rangée à la position ergonomique.

Avantageusement, ledit au moins un contenant escamotable est composé de deux tiroirs situés de part et d'autre de ladite échelle et solidaires par leurs fonds.

Avantageusement, ledit mécanisme comprend un contrepoids, ledit contrepoids comprenant :
- un rail sur lequel coulisse un poids ; et
- une poulie de renvoi disposée au-dessus de la hauteur maximale dudit au moins un contenant escamotable ; et
- une courroie reliée à la navette et au poids,
de sorte à contrebalancer la masse dudit contenant escamotable au cours de son déplacement vertical.

En variante, ledit au moins un contenant escamotable est composé de deux tiroirs situés de part et d'autre de ladite échelle (31), lesdits deux tiroirs étant indépendants l'un de l'autre, et lesdits moyens de solidarisation (34) de ladite navette (32) étant configurés pour extraire soit lesdits deux tiroirs simultanément, soit l'un des deux tiroirs.

Conformément à l'invention, ce dernier mode de réalisation permet de sortir deux tiroirs, mais propose une adaptabilité qui trouve une application avantageuse lorsque ledit au moins un contenant mobile présente une grande profondeur, et est destiné à ne contenir qu'un faible poids, comme cela peut être le cas pour les meubles de rangement de pharmacies.

### Description sommaire des figures

La manière de réaliser l'invention ainsi que les avantages qui en découlent ressortiront bien du mode de réalisation qui suit, donné à titre indicatif mais non limitatif, à l'appui des figures annexées dans lesquelles les figures 1 à 10 représentent :
- Figure 1 : une vue en perspective d'un meuble de rangement ergonomique selon un premier mode de réalisation de l'invention dont ledit au moins un contenant escamotable correspond à un caisson de rangement, ledit caisson de rangement étant représenté en position rangée ;
- Figure 2 : une vue en perspective du meuble de rangement ergonomique de la figure 1, ledit caisson de rangement étant représenté dans une position intermédiaire, entre la position rangée et la position ergonomique ;
- Figure 3 : une vue en perspective du meuble de rangement ergonomique de la figure 1, ledit caisson de rangement étant représenté en position ergonomique ;
- Figure 4 : une vue en coupe sagittale du meuble de rangement ergonomique de la figure 1, ledit caisson de rangement étant représenté en position ergonomique ;
- Figure 5 : une vue en perspective d'un meuble de rangement ergonomique selon un second mode de réalisation de l'invention, ledit au moins un contenant escamotable étant représenté en position rangée ;
- Figure 6 : une vue en perspective du meuble de rangement ergonomique de la figure 5, ledit au moins un contenant escamotable étant représenté dans une position intermédiaire, entre la position rangée et la position ergonomique ;
- Figure 7 : une vue en perspective du meuble de rangement ergonomique de la figure 5, ledit au moins un contenant escamotable étant représenté en position ergonomique ;
- Figure 8 : une vue en perspective du contenant escamotable de la figure 5 ;
- Figure 9 : une vue en perspective des éléments de maintien du contenant escamotable de la figure 5 ; et
- Figure 10 : une vue en perspective du mécanisme de déplacement du contenant escamotable de la figure 5 dans la position ergonomique.

### Description détaillée de l'invention

L'invention concerne un meuble de rangement ergonomique **1a, 1b,** contenant au moins un contenant escamotable **100, 101,** déplacé entre deux positions par un mécanisme **11, 30** : une position rangée et une position ergonomique.

Dans la suite de la description, le meuble de rangement ergonomique **1a, 1b** sera décrit en référence à sa hauteur **H,** sa profondeur **P** et sa largeur **L.**

Lorsque le contenant escamotable **100, 101** est en position rangée, tel qu'illustré sur les figures 1 et 5, il est totalement intégré à la profondeur **P** dudit meuble de rangement **1a, 1b.** Lorsque ce contenant escamotable **100, 101** est en position ergonomique, tel qu'illustré sur les figures 3 et 7, il est positionné devant le meuble de rangement **1a, 1b** à une hauteur préférentiellement comprise entre 800 et 900 mm. A cette hauteur spécifique, un utilisateur peut accéder facilement au contenu du contenant escamotable **100, 101,** même si l'utilisateur est dans une situation de handicap ou de déficience motrice, par exemple lorsque l'utilisateur se déplace en fauteuil roulant.

Ainsi, entre la position rangée et la position ergonomique, le contenant escamotable **100, 101** est premièrement déplacé selon la profondeur **P** du meuble de rangement **1a, 1b** de sorte à ce que l'intégralité du volume du contenant escamotable **100, 101** dépasse la face avant Fa du meuble de rangement **1a, 1b.** Ensuite, le contenant escamotable **100, 101** est déplacé dans la hauteur **H** du meuble de rangement **1a, 1b** de sorte à atteindre la hauteur ergonomique recherchée, par exemple entre 800 et 900 mm.

Lors de ce second déplacement, le contenant escamotable **100, 101** peut être déplacé vers le haut lorsque le contenant escamotable **100, 101** est précédemment disposé au-dessous de la hauteur ergonomique. Au contraire, le contenant escamotable **100, 101** peut être déplacé vers le bas lorsque le contenant escamotable **100, 101** est précédemment disposé au-dessus de la hauteur ergonomique.

Le mécanisme **11, 30** peut être configuré pour ne pas pouvoir extraire les contenants disposés au niveau de la hauteur ergonomique. Ces contenants peuvent alors être utilisés classiquement par l'utilisateur ; par exemple les contenants peuvent correspondre à des tiroirs montés sur des glissières fixées sur les parois latérales du meuble de rangement **1a, 1b.**

La figure **1** illustre un mode de réalisation de l'invention dans lequel le meuble de rangement ergonomique **1a** comporte quatre tiroirs **102** superposés au niveau d'une hauteur ergonomique et montés sur des glissières fixées sur les parois latérales du meuble de rangement **1a.**

La hauteur ergonomique s'étend entre les hauteurs **H1** et **H2** du meuble de rangement **1a** entre lesquelles l'utilisateur peut facilement accéder aux tiroirs.

Au-dessus de la hauteur **H2,** le meuble de rangement **1a** comporte un contenant escamotable correspondant à un caisson de rangement **100** s'étendant sur toute la profondeur **P** et la largeur **L** disponible entre les parois du meuble de rangement ergonomique **1a.**

Le caisson de rangement **100** est mobile entre deux positions, une position rangée représentée sur figure 1, selon laquelle ledit caisson de rangement **100** est rangé au sein dudit meuble de rangement **1a,** et une position ergonomique représentée sur la figure 3 selon laquelle ledit caisson de rangement **100** est situé à l'avant dudit meuble de rangement **1a** et à la hauteur ergonomique. La figure 2 illustre, quant à elle, une position intermédiaire entre les positions rangée (figure 1) et ergonomique (figure 3).

Pour réaliser les déplacements du caisson de rangement **100** entre les positions rangée et ergonomique, ce mode de réalisation propose d'utiliser un mécanisme formant un bras **11** supportant le poids dudit caisson de rangement **100.**

Tel qu'illustré sur la figure 4, le bras **11** est constitué de deux éléments :
- un premier élément **12a** constitué de deux profilés rectilignes **13** et **14 ;** et
- un second élément **12b** également constitué de deux profilés rectilignes **16** et **17.**

Le premier profilé **13** du premier élément **12a** se présente sous le forme d'un rail dont le fond de la gorge est fixée sur un plan fixe **15** du meuble de rangement **1a.** Plus précisément, tel qu'illustré sur la figure 4, le rail est fixé par des boulons ou des rivets sur la paroi supérieure **15** du meuble de rangement **1a.** En variante, le meuble de rangement **1a** peut déboucher dans son extrémité supérieure sur le plafond d'une pièce et le rail peut être directement fixé sur ce plafond.

Le second profilé **14** du premier élément **12a** comporte une partie supérieure **14a** conformée pour assurer les déplacements du second profilé **14** dans le rail du premier profilé **13.** Pour ce faire, le second profilé **14** comporte, par exemple, des roues ou une glissière à billes. Sous cette partie supérieure **14a,** le second profilé **14** comporte une partie inférieure **14b** fixée sur la partie supérieure **14a** et destinée à assurer le support du caisson de rangement **100.**

Cette partie inférieure **14b** se présente, par exemple, sous la forme d'une platine s'étendant en direction du bas du meuble de rangement **1a.**

Une extrémité avant **19** de cette platine **14b** est fixée avec une extrémité supérieure **18** du premier profilé **16** du second élément **12b.** Ce premier profilé **16** se présente sous la forme d'un rail dont l'extrémité supérieure **18** est fixée sur la platine **14b** par des boulons ou des rivets. Ce premier profilé **16** s'étend perpendiculairement à la longueur de la platine **14b,** c'est-à-dire dans la hauteur **H** du meuble de rangement **1a.**

Un second profilé **17** du second élément **12b,** correspondant sensiblement à la forme du second profilé **14** du premier élément **12a,** est monté dans le rail du premier profilé **16** de sorte à déplacer le caisson de rangement **100** dans la hauteur **H** du meuble de rangement **1a.** Pour ce faire, une platine **17b** du second profilé **17** est fixée sur une partie arrière du caisson de rangement **100.**

En effet, le caisson de rangement **100** est divisé en deux parties : une partie avant **Pav** utilisée pour le stockage et une partie arrière **Par** destinée à assurer le support du caisson de rangement 100 et disposant elle aussi de quelques rangements situés de chaque côté dudit caisson. La partie avant **Pav** présente quatre niveaux subdivisés par des étagères jusqu'à une cloison centrale **18.** A l'arrière de la cloison centrale **18,** le caisson de rangement **100** comporte une gorge **19** s'étendant dans la hauteur du caisson de rangement **100** depuis une face arrière jusqu'à la cloison centrale **18.** La platine **17b** du second profilé **17** est fixée sur des cloisons **19a** et **19b** montées de part et d'autre de la gorge **19.** Ainsi, la platine **17b** peut être solidarisée avec plusieurs boulons ou plusieurs rivets disposés dans toute la hauteur du caisson de rangement **100** de sorte à assurer une liaison solide entre le bras **11** et le caisson de rangement **100.**

La disposition de la liaison entre le bras **11** et le caisson de rangement **100** permet également de placer ledit bras **11 à** proximité immédiate du centre de gravité dudit caisson de rangement **100.** Cette disposition particulière présente l'avantage de limiter les efforts de couple créés par l'éloignement entre le centre de gravité dudit caisson de rangement **100** et ledit bras **11.**

Ainsi, les efforts appliqués sur le second élément **12b** sont essentiellement des efforts de traction, ce qui limite le risque d'usure prématurée ou de déformation des pièces composant le bras **11.**

Pour assurer une liaison solide entre les différentes pièces du bras **11,** les deux éléments **12a** et **12b** sont préférentiellement réalisés avec des matériaux métalliques dont la section est adaptée au poids du caisson de rangement **100** et de son chargement maximum.

Les déplacements des deux éléments **12a, 12b** permettent les déplacements du caisson de rangement **100.** Ces déplacements peuvent être assurés simplement mécaniquement avec une tringlerie actionnée par l'utilisateur. De préférence, ces déplacements sont motorisés avec des motoréducteurs couplés à chaque élément **12a** et **12b** et commandés par un boîtier disposé à la portée de l'utilisateur au niveau de la hauteur ergonomique ou télécommandé. Par exemple, les moteurs peuvent commander le déplacement de roues dentées montées sur les seconds profilés **14** et **17** et coopérant avec des crémaillères ménagées dans les rails des premiers profilés **13** et **16.** En variante, le déplacement des éléments **12a** et **12b** peut être réalisé par des vérins. En outre, l'élément **12a** peut être fixé sur une paroi de fond du meuble de rangement **1a** en utilisant un vérin pour déplacer le premier élément **12a** dans la profondeur **P.**

Dans l'exemple des figures 1 à 4, le caisson de rangement **100** est disposé au-dessus de la hauteur ergonomique dans la position rangée. En variante, un caisson de rangement escamotable peut également être prévu au-dessous de la hauteur ergonomique **H1** en utilisant un second élément **12b** configuré pour surélever le caisson de rangement **100** entre la position rangée et la position ergonomique.

Dans un autre exemple, les contenants disposés en-dessous de la hauteur ergonomique **H1** peuvent correspondre à une rehausse destinée à ajuster la hauteur du meuble, et donc la hauteur ergonomique, en fonction de la taille de l'utilisateur. Les contenants disposés en-dessous de la hauteur ergonomique **H1** peuvent également être retirés pour permettre un accès dans la profondeur du meuble sous la hauteur ergonomique **H1**, par exemple pour faciliter l'accès des jambes d'un utilisateur en fauteuil roulant ou pour le capot d'une voiture lorsque le meuble est intégré dans un garage.

La figure 5 illustre un autre mode de réalisation de l'invention, selon lequel ledit meuble de rangement **1b** comporte plusieurs contenants escamotables **101** formés par la superposition de tiroirs **37, 38** reliés deux à deux. De la même manière que le mode de réalisation précédent, ledit au moins un contenant escamotable **101** est configuré pour être déplacé entre la position rangée et la position ergonomique par un mécanisme **30.**

Le contenant escamotable **101,** tel qu'illustré sur la figure 8, est constitué d'un fond **21** destiné à accueillir le contenu dudit contenant escamotable **101.** Une gorge **20** s'étend dans le contenant escamotable **101** à partir de la face avant **Fa** dans la direction de la profondeur **P** dudit meuble de rangement **1b.** Cette gorge **20** sépare ledit contenant escamotable **101** en deux tiroirs distincts **37** et **38,** et répartis de part et d'autre de ladite gorge **20.**

Le contenant escamotable **101** est délimité à l'arrière par la cloison **22,** délimitant concomitamment les volumes des tiroirs **37** et **38.** Le contenant escamotable **101** présente donc sur la face avant **Fa** du meuble de rangement **1b** deux cloisons avant **23a** et **23b.** Préférentiellement, les tiroirs **37** et **38** ont des volumes identiques ; de fait, dans ce cas d'espèce, les cloisons avant **23a** et **23b** auront les mêmes dimensions.

En outre, les compartiments **37** et **38** sont clos par deux cloisons **20a** et **20b** parallèles et situées en regard l'un de l'autre, de part et d'autre de ladite gorge **20.** Les tiroirs **37** et **38** sont solidarisés par une planchette **20c,** de forme parallélépipédique et s'étendant dans la longueur de ladite gorge **20,** dont deux côtés parallèles sont fixés sur lesdites deux cloisons **20a** et **20b.** Une platine **33** est fixée au moyen de vis ou de rivets sur lesdites deux cloisons **20a** et **20b,** de sorte que lesdites platines soient situées en regard l'une de l'autre à l'intérieur de ladite gorge **20.**

Chaque platine **33** comporte au moins une encoche **330.** Préférentiellement, la platine **33** est fabriquée en matériau métallique.

Ledit au moins un contenant escamotable **101** est mobile entre deux positions, la position rangée représentée en figure 5 et la position ergonomique représentée en figure 7. La figure 6 illustre quant à elle le contenant escamotable **101** dans la position intermédiaire.

Les déplacements selon la hauteur **H** et la profondeur **P** dudit contenant escamotable **101** sont effectués par l'intermédiaire du mécanisme **30.** Tel qu'illustré sur les figures 9 et 10, ledit mécanisme **30** est composé de plusieurs sous-ensembles :
➢ une échelle **31** ; et
➢ un support d'échelle supérieur **301;** et
➢ un support d'échelle inférieur **302** ; et
➢ une navette **32.**

Selon l'invention, l'échelle **31** est composée de deux montants verticaux, un montant avant **31a,** et un montant arrière **31b.** Ces deux montants **31a, 31b** sont parallèles, et constitués d'un profilé de section identique, de préférence parallélépipédique. Lesdits montants **31a, 31b** s'étendent selon la hauteur **H** dudit meuble de rangement, entre une paroi inférieure **Pi** et une paroi supérieure **Ps,** lesdites parois inférieure **Pi** et supérieure **Ps** étant illustrées sur la figure 5.

Comme illustré sur les figures 9 et 10, les montants **31a, 31b** sont montés l'un en face de l'autre, dans le même plan, selon la profondeur P dudit meuble de rangement **1b.** Ils sont séparés d'un écartement **E.**

Ladite échelle **31** est solidaire dudit meuble de rangement **1b** par un système de deux supports d'échelle **301** et **302.**

Le support d'échelle supérieur **301** est monté dans le sens de la profondeur **P** dudit meuble de rangement, et est constituée de deux éléments :
- un élément fixe **301a** ; et
- un élément mobile **301b.**

L'élément fixe **301a** dudit support d'échelle supérieur **301** se présente sous le forme d'un rail dont la gorge est fixée sur un plan fixe **15** du meuble de rangement **1b.** Plus précisément, le rail est fixé par des boulons ou des rivets sur la paroi supérieure **15** du meuble de rangement **1b.** En variante, le meuble de rangement **1b** peut déboucher dans son extrémité supérieure sur le plafond d'une pièce et le rail peut être directement fixé sur ce plafond.

Ledit élément mobile **301b** dudit support d'échelle supérieur **301** comporte une partie supérieure **301s** conformée pour assurer les déplacements dudit élément mobile **301b** dans le rail dudit élément fixe **301a.** Pour ce faire, ledit élément mobile **301b** comporte par exemple des roues ou une glissière à billes. Sous cette partie supérieure **301s,** ledit élément mobile **301b** comporte une partie inférieure **301i** fixée sur la partie supérieure **301s** et destinée à assurer le support de ladite échelle **31.**

Cette partie inférieure **301i** se présente par exemple sous la forme d'une platine s'étendant en direction du bas du meuble de rangement **1b.** Une extrémité avant **310** de cette platine est fixée avec une extrémité supérieure du montant avant **31a** de ladite échelle **31.** Une extrémité arrière **311** de cette platine est fixée avec une extrémité supérieure du montant arrière **31b** de ladite échelle **31.**

Préférentiellement, la partie inférieure **301i** et lesdits montants **31a** et **31b** sont solidarisés par clinchage, soudure, ou utilisation d'éléments rapportés tels que des boulons ou des rivets.

De la même manière, le support d'échelle inférieur **302** est monté dans le sens de la profondeur **P** dudit meuble de rangement, et est constituée de deux éléments :
- un élément fixe **302a** ; et
- un élément mobile **302b.**

L'élément fixe **302a** dudit support d'échelle inférieur **302** se présente sous la forme d'un rail dont la gorge est fixée sur paroi inférieure **Pi** du meuble de rangement **1b.** Plus précisément, le rail est fixé par des boulons ou des rivets sur la paroi inférieure **Pi** du meuble de rangement **1b.** En variante, le meuble de rangement **1b** peut déboucher dans son extrémité inférieure sur le sol d'une pièce et le rail peut être directement fixé sur ce sol.

Ledit élément mobile **302b** dudit support d'échelle inférieur **302** comporte une partie inférieure **302i** conformée pour assurer les déplacements dudit élément mobile **302b** dans le rail du premier élément **302a.** Pour ce faire, ledit élément mobile **302b** comporte par exemple des roues ou une glissière à billes. Sur cette partie inférieure **302i,** ledit élément mobile **302b** comporte une partie supérieure **302s** fixée sur la partie inférieure **302i** et destinée à assurer le support de ladite échelle **31.**

Cette partie supérieure **302s** se présente par exemple sous la forme d'une platine s'étendant en direction du haut du meuble de rangement **1b.** Une extrémité avant **320** de cette platine est fixée avec une extrémité inférieure du premier montant vertical **31a** de ladite échelle **31.** Une extrémité arrière **321** de cette platine est fixée avec une extrémité inférieure du second montant vertical **31b** de ladite échelle **31.**

Préférentiellement, les éléments de fixation entre la partie supérieure **302s** et lesdits montants **31a** et **31b** sont des boulons ou des rivets.

Dans cette configuration, le système constitué desdits supports d'échelle **301, 302** autorise donc l'échelle **31** à être déplacée selon la profondeur **P** dudit meuble de rangement **1b.**

Les déplacements de l'échelle **31** peuvent être actionnés manuellement par l'utilisateur par le biais d'un système de tringlerie. De préférence, ces déplacements sont motorisés avec des motoréducteurs couplés à chaque élément **301b** et **302b** et commandés par le boîtier disposé à la portée de l'utilisateur au niveau de la hauteur ergonomique ou télécommandé. Par exemple, les moteurs peuvent commander le déplacement de roues dentées montées sur les éléments mobiles **301b** et **302b,** et coopérant avec des crémaillères ménagées dans les rails des éléments fixes **301a** et **302a.** En variante, le déplacement des supports d'échelle **301** et **302** peut être réalisé par des vérins.

La navette **32,** telle qu'illustrée sur la figure 9, est constituée de deux platines **325, 326,** ces deux platines étant symétriques par rapport au plan de ladite échelle **31,** et sont montées de part et d'autre de ladite échelle **31.** La longueur de chaque platine **325, 326** s'étend de l'extrémité arrière dudit premier montant **31a,** jusqu'à l'extrémité avant dudit second montant **31b.** Préférentiellement, la hauteur de chaque platine **325, 326** est égale ou supérieure à la hauteur dudit contenant escamotable **101.**

Dans l'espace compris entre les deux platines **325, 326** est occupé un moyen de solidarisation **34,** fixé sur lesdites platines **325, 326** par des rivets ou des vis.

Ledit moyen de solidarisation **34** coopère avec lesdites encoches **330** pour fixer ladite navette **32** audit contenant escamotable **101.** Préférentiellement, ledit moyen de solidarisation **34** comprend un ergot mobile en surface de chaque platine **325, 326.** Cet ergot mobile est rétractable dans l'espace **E,** et sa forme est complémentaire à celle desdites encoches **330.**

Ledit ergot mobile est manoeuvré par l'utilisateur par un système de tringlerie, ou est préférentiellement mû par un motoréducteur commandé par le boîtier de commande dudit meuble de rangement **1b.**

Avantageusement, selon un autre mode de réalisation non représenté, la platine **33** peut comporter deux ergots fixes perpendiculaires à ladite platine **33** et aptes à se lier avec un système de crochets. Ce système de crochets comporte, en regard de chaque ergot fixe, un crochet situé entre la platine **33** et la navette mobile **32.** Ledit crochet est monté rotatif sur un axe parallèle audit au moins un ergot fixe et est apte à se fixer audit au moins un ergot fixe sur commande de l'utilisateur. Ledit crochet peut être commandé soit manuellement par l'utilisateur au moyen d'un système de tringlerie mécanique, ou, préférentiellement, via un motoréducteur situé entre les deux platines **325, 326** et piloté par ledit boîtier de commande dudit meuble de rangement **1b.**

En variante, ledit système de crochets peut être remplacé par un système de verrous coulissants, comprenant en regard de chaque ergot fixe entre la platine **33** et la navette mobile **32,** une fourchette munie d'une gorge centrale dirigée selon la profondeur **P.** Afin de solidariser ladite navette audit contenant escamotable **101,** ladite fourchette se déplace selon la profondeur **P** dudit meuble **1b** de sorte à enserrer ledit ergot fixe. Chaque fourchette est actionnée par une came reliée à un pignon mis en rotation par un motoréducteur intégré à ladite navette **32** au sein de l'espace **E.** Avantageusement, ledit motoréducteur est piloté par ledit boîtier de commande dudit meuble de rangement **1b.**

D'autre part, la navette **32** contient, dans l'espace **E,** des moyens de déplacement tels qu'au moins une roulette ou un patin de coulisse non représentés, configurée pour rouler sur les faces internes **31ai** et **32bi** desdits montants verticaux **31a** et **31b.** Préférentiellement, les faces internes **31ai** et **32bi** se présentent sous la forme de crémaillères coopérant avec ladite au moins une roulette.

Les déplacements verticaux de ladite navette **32** sur ladite échelle **31** sont pilotés par l'utilisateur via un système de tringlerie mécanique. De préférence, ces déplacements sont motorisés avec des motoréducteurs couplés aux roulettes **R** et commandés par le boîtier disposé à la portée de l'utilisateur au niveau de la hauteur ergonomique ou télécommandé. En variante, ces déplacements peuvent être réalisés par des vérins.

Sur ordre de l'utilisateur, la navette **32** se positionne en regard dudit contenant escamotable **101** et s'y lie par le biais du moyen de solidarisation **34.** L'échelle **31** est ensuite translatée dans le sens de la profondeur **P** à l'avant dudit meuble de rangement **1b,** puis ladite navette **32** se déplace à la hauteur ergonomique **H1,** de sorte à présenter ledit contenant escamotable **101** à une position confortable pour l'utilisateur.

La figure 10 représente une vue d'un contenant escamotable **101** lié à la navette **32,** et positionné en position ergonomique.

Avantageusement, selon un autre mode de réalisation non représenté, ledit meuble de rangement ergonomique **1a,1b** comporte également un contrepoids comprenant un rail sur lequel coulisse un contrepoids, une poulie de renvoi disposée au-dessus de la hauteur maximale dudit au moins un contenant escamotable, et une courroie reliée à la navette **32** et au contrepoids, de sorte à contrebalancer le poids dudit caisson de rangement **100** ou dudit contenant escamotable **101** au cours de son déplacement selon la hauteur H. Ce système de contrepoids permet avantageusement de limiter, d'une part, la consommation d'énergie nécessaire aux déplacements de ladite navette **32** et, d'autre part, d'augmenter les capacités de chargement utile dans chaque contenant escamotable **101.**

Dans l'exemple des figures 5 à 10, ledit contenant escamotable **101** est composé de deux tiroirs **37, 38** situés de part et d'autre de ladite échelle **31** et solidaires par leurs fonds **22.**

En variante, lesdits deux tiroirs **37** et **38** dudit contenant escamotable **101** sont indépendants l'un de l'autre. Dans ce cas de figure, ladite navette comporte deux moyens de solidarisation **340** et **341** symétriques par rapport au plan de l'échelle, et fixés à la navette dans l'espace **E.** Ces deux moyens de solidarisation **340** et **341** permettent à l'utilisateur de lier à la navette l'ensemble desdits deux tiroirs **37** et **38,** ou alternativement l'un d'entre eux. Ainsi, l'utilisateur peut choisir de sortir en position ergonomique l'ensemble des deux tiroirs **37** et **38,** ou seulement l'un d'entre eux.

L'invention concerne donc un meuble de rangement ergonomique comprenant un mécanisme conçu pour amener au moins un contenant escamotable dans une position ergonomique, sans limite de profondeur ni de charge admissible, en répartissant le volume dudit contenant escamotable de part et d'autre dudit mécanisme.

## Revendications

1. Meuble de rangement ergonomique (1a, 1b) comportant :
➢ au moins un contenant escamotable (100, 101) ; et
➢ un mécanisme (11, 30) configuré pour déplacer ledit au moins un contenant escamotable (100, 101) entre deux positions :
▪ une position rangée dans laquelle ledit contenant escamotable (100, 101) est rangé dans ledit meuble de rangement (1a, 1b); et
▪ une position ergonomique dans laquelle ledit contenant escamotable (100, 101) est positionné en avant dudit meuble de rangement (1a, 1b) et à une hauteur différente de la position rangée, de sorte que le contenant escamotable (100, 101) se retrouve à une position plus accessible en hauteur par rapport à la position rangée ;
***caractérisé en ce que*** ledit mécanisme (30) comprend :
• une échelle (31), composée de deux montants verticaux, un montant avant (31a), et un montant arrière (31b), mobile selon la profondeur (P) dudit meuble (1b) au moyen d'un support d'échelle supérieur (301) et d'un support d'échelle inférieur (302) ; et
• une navette (32), constituée de deux platines (325, 326) symétriques par rapport au plan de ladite échelle (31) et montées de part et d'autre de ladite échelle (31) de sorte que ladite navette (32) soit mobile selon la hauteur (H) de ladite échelle (31), lesdites platines (325, 326) comportant des moyens de solidarisation (34) audit au moins un contenant escamotable (101) ;
la longueur de chaque platine (325, 326) s'étendant de l'extrémité arrière dudit premier montant (31a) jusqu'à l'extrémité avant dudit second montant (31b) de sorte à soutenir le poids dudit contenant escamotable (100, 101) en le répartissant de part et d'autre dudit mécanisme (11, 30) dans la largeur (L) dudit contenant escamotable (100, 101), ménageant ainsi, en position ergonomique, un accès latéral audit contenant escamotable (100, 101).

2. Meuble de rangement ergonomique selon la revendication 1, ***dans lequel*** ledit contenant escamotable correspond à un caisson de rangement (100).

3. Meuble de rangement ergonomique selon la revendication 2, ***dans lequel*** ledit mécanisme correspond à un bras (11) fixé, d'une part, sur un plan fixe (15) dudit meuble de rangement (1a) et, d'autre part, sur ledit caisson (100), ledit bras (11) comportant :
• un premier élément (12a) composé de deux profilés (13) et (14) : un premier profilé (13) fixe par rapport audit meuble de rangement (1a), et un second profilé (14) monté coulissant sur ledit premier profilé (13) selon la profondeur (P) dudit meuble de rangement (1a); et
• un second élément (12b) composé de deux autres profilés (16) et (17) : un premier profilé (17) fixe par rapport audit caisson (100), et un second profilé (16) monté coulissant sur ledit premier profilé (17) selon la hauteur (H) dudit meuble de rangement (1a);
• une extrémité (18) dudit premier profilé (16) dudit second élément (12b) étant solidaire d'une extrémité (19) dudit second profilé (14) dudit premier élément (12a).

4. Meuble de rangement ergonomique selon la revendication 1, ***dans lequel*** ledit au moins un contenant escamotable (101) comporte au moins une encoche (330) apte à coopérer avec lesdits moyens de solidarisation (34) de sorte à solidariser ledit contenant escamotable (101) à ladite navette (32).

5. Meuble de rangement ergonomique selon la revendication 4, ***dans lequel*** les déplacements de ladite échelle (31), les déplacements de ladite navette (32) et les déplacements desdits moyens de solidarisation (34) sont motorisés.

6. Meuble de rangement ergonomique selon l'une des revendications 1 à 5, ***dans lequel*** ledit au moins un contenant escamotable (101) est composé de deux tiroirs (37, 38) situés de part et d'autre de ladite échelle (31) et solidaires par leurs fonds.

7. Meuble de rangement ergonomique selon l'une des revendications 1 à 5, ***dans lequel*** ledit au moins un contenant escamotable (101) est composé de deux tiroirs situés de part et d'autre de ladite échelle (31), lesdits deux tiroirs étant indépendants l'un de l'autre, et lesdits moyens de solidarisation (34) de ladite navette (32) étant configurés pour extraire soit lesdits deux tiroirs simultanément, soit l'un des deux tiroirs.

8. Meuble de rangement ergonomique selon l'une des revendications 1 à 7, ***dans lequel*** ledit mécanisme (11, 30) comprend :
• un contrepoids comportant un rail sur lequel coulisse un poids ;
• une poulie de renvoi disposée au-dessus de la hauteur maximale dudit au moins un contenant escamotable (101) ; et
• une courroie reliée à ladite navette (32) et audit poids de sorte à contrebalancer la masse dudit contenant escamotable (101) au cours de ses déplacements verticaux.

## Patentansprüche

1. Ergonomischer Aufbewahrungsschrank (1a, 1b) umfassend:
• mindestens ein ausziehbares Behältnis (100, 101); und
• einen Mechanismus (11, 30), konfiguriert um das mindestens eine ausziehbare Behältnis (100, 101) zwischen zwei Positionen zu bewegen:
• eine eingefahrene Position, in der das ausziehbare Behältnis (100, 101) im Aufbewahrungsschrank (1a, 1b) verstaut ist; und
• eine ergonomische Position, in der das ausziehbare Behältnis (100, 101) vor dem Aufbewahrungsschrank (1a, 1b) und in einer unterschiedlichen Höhe zur eingefahrenen Position positioniert ist, sodass das ausziehbare Behältnis (100, 101) in einer höhenmäßig zugänglicheren Position im Vergleich zur eingefahrenen Position ist; **gekennzeichnet dadurch, dass** der Mechanismus (30) umfasst:
• eine Leiter (31), bestehend aus zwei vertikalen Pfosten, einem vorderen Pfosten (31a), und einem hinteren Pfosten (31b), beweglich in der Tiefe (P) des Schranks (1b) mittels eines oberen Leiterträgers (301) und eines unteren Leiterträgers (302); und
• ein Shuttle (32), bestehend aus zwei symmetrischen Platinen (325, 326) bezüglich der Ebene der Leiter (31) und montiert auf beiden Seiten der Leiter (31), sodass das Shuttle (32) in der Höhe (H) der Leiter (31) beweglich ist, die Platinen (325, 326) umfassen Verbindungsmittel (34) zum mindestens einen ausziehbaren Behältnis (101); die Länge jeder Platine (325, 326) erstreckt sich vom hinteren Ende des ersten Pfostens (31a) bis zum vorderen Ende des zweiten Pfostens (31b), um das Gewicht des ausziehbaren Behältnisses (100, 101) zu unterstützen, indem es auf beiden Seiten des Mechanismus (11, 30) in der Breite (L) des ausziehbaren Behältnisses (100, 101) verteilt wird, und somit in der ergonomischen Position einen seitlichen Zugang zum ausziehbaren Behältnis (100, 101) ermöglicht.

2. Ergonomischer Aufbewahrungsschrank nach Anspruch 1, bei dem das mindestens eine ausziehbare Behältnis einem Aufbewahrungsbox (100) entspricht.

3. Ergonomischer Aufbewahrungsschrank nach Anspruch 2, bei dem der Mechanismus einem Arm (11) entspricht, der einerseits an einer festen Ebene (15) des Aufbewahrungsschranks (1a) und andererseits an der Aufbewahrungsbox (100) befestigt ist, der Arm (11) umfasst:
• ein erstes Element (12a) bestehend aus zwei Profilen (13) und (14): ein erstes Profil (13) fest in Bezug auf den Aufbewahrungsschrank (1a), und ein zweites Profil (14) montiert gleitend auf dem ersten Profil (13) in der Tiefe (P) des Aufbewahrungsschranks (1a); und
• ein zweites Element (12b) bestehend aus zwei weiteren Profilen (16) und (17): ein erstes Profil (17) fest in Bezug auf die Aufbewahrungsbox (100), und ein zweites Profil (16) montiert gleitend auf dem ersten Profil (17) in der Höhe (H) des Aufbewahrungsschranks (1a); ein Ende (18) des ersten Profils (16) des zweiten Elements (12b) ist mit einem Ende (19) des zweiten Profils (14) des ersten Elements (12a) verbunden.
•

4. Ergonomischer Aufbewahrungsschrank nach Anspruch 1, bei dem das mindestens eine ausziehbare Behältnis (101) mindestens eine Nut (330) umfasst, geeignet um mit den Verbindungsmitteln (34) zu kooperieren, um das ausziehbare Behältnis (101) mit dem Shuttle (32) zu verbinden.

5. Ergonomischer Aufbewahrungsschrank nach Anspruch 4, bei dem die Bewegungen der Leiter (31), die Bewegungen des Shuttles (32) und die Bewegungen der Verbindungsmittel (34) motorisiert sind.

6. Ergonomischer Aufbewahrungsschrank nach einem der Ansprüche 1 bis 5, bei dem das mindestens eine ausziehbare Behältnis (101) aus zwei Schubladen (37, 38) besteht, die sich auf beiden Seiten der Leiter (31) befinden und durch ihre Böden miteinander verbunden sind.

7. Ergonomischer Aufbewahrungsschrank nach einem der Ansprüche 1 bis 5, bei dem das mindestens eine ausziehbare Behältnis (101) aus zwei Schubladen besteht, die sich auf beiden Seiten der Leiter (31) befinden, die beiden Schubladen sind unabhängig voneinander, und die Verbindungsmittel (34) des Shuttles (32) sind konfiguriert, um entweder die beiden Schubladen gleichzeitig oder eine der beiden Schubladen zu extrahieren.

8. Ergonomischer Aufbewahrungsschrank nach einem der Ansprüche 1 bis 7, bei dem der Mechanismus (11, 30) umfasst:
• ein Gegengewicht mit einer Schiene, auf der ein Gewicht gleitet;
• eine Umlenkrolle, angeordnet über der maximalen Höhe des mindestens einen ausziehbaren Behältnisses (101); und
• ein Riemen, verbunden mit dem Shuttle (32) und dem Gewicht, um die Masse des ausziehbaren Behältnisses (101) während seiner vertikalen Bewegungen auszugleichen.

## Claims

1. Ergonomic storage furniture (1a, 1b) comprising:
• at least one retractable container (100, 101); and
• a mechanism (11, 30) configured to move said at least one retractable container (100, 101) between two positions:
• a stored position in which said retractable container (100, 101) is stored within said storage furniture (1a, 1b); and
• an ergonomic position in which said retractable container (100, 101) is positioned in front of said storage furniture (1a, 1b) and at a different height from the stored position, so that the retractable container (100, 101) is at a more accessible height compared to the stored position; **characterized in that** said mechanism (30) comprises:
• a ladder (31), consisting of two vertical uprights, a front upright (31a), and a rear upright (31b), movable along the depth (P) of said furniture (1b) by means of an upper ladder support (301) and a lower ladder support (302); and
• a shuttle (32), consisting of two symmetrical plates (325, 326) with respect to the plane of said ladder (31) and mounted on either side of said ladder (31) so that said shuttle (32) is movable along the height (H) of said ladder (31), said plates (325, 326) comprising means of securing (34) to said at least one retractable container (101); the length of each plate (325, 326) extending from the rear end of said first upright (31a) to the front end of said second upright (31b) so as to support the weight of said retractable container (100, 101) by distributing it on either side of said mechanism (11, 30) in the width (L) of said retractable container (100, 101), thus providing, in the ergonomic position, lateral access to said retractable container (100, 101).

2. Ergonomic storage furniture according to claim 1, wherein said retractable container corresponds to a storage box (100).

3. Ergonomic storage furniture according to claim 2, wherein said mechanism corresponds to an arm (11) fixed, on one hand, to a fixed plane (15) of said storage furniture (1a) and, on the other hand, to said box (100), said arm (11) comprising:
• a first element (12a) composed of two profiles (13) and (14): a first profile (13) fixed relative to said storage furniture (1a), and a second profile (14) mounted sliding on said first profile (13) along the depth (P) of said storage furniture (1a); and
• a second element (12b) composed of two other profiles (16) and (17): a first profile (17) fixed relative to said box (100), and a second profile (16) mounted sliding on said first profile (17) along the height (H) of said storage furniture (1a);
• an end (18) of said first profile (16) of said second element (12b) being secured to an end (19) of said second profile (14) of said first element (12a).

4. Ergonomic storage furniture according to claim 1, wherein said at least one retractable container (101) comprises at least one notch (330) capable of cooperating with said means of securing (34) so as to secure said retractable container (101) to said shuttle (32).

5. Ergonomic storage furniture according to claim 4, wherein the movements of said ladder (31), the movements of said shuttle (32), and the movements of said means of securing (34) are motorized.

6. Ergonomic storage furniture according to any one of claims 1 to 5, wherein said at least one retractable container (101) is composed of two drawers (37, 38) located on either side of said ladder (31) and joined by their bottoms.

7. Ergonomic storage furniture according to any one of claims 1 to 5, wherein said at least one retractable container (101) is composed of two drawers located on either side of said ladder (31), said two drawers being independent of each other, and said means of securing (34) of said shuttle (32) being configured to extract either said two drawers simultaneously or one of the two drawers.

8. Ergonomic storage furniture according to any one of claims 1 to 7, wherein said mechanism (11, 30) comprises:
• a counterweight comprising a rail on which a weight slides;
• a deflection pulley positioned above the maximum height of said at least one retractable container (101); and
• a belt connected to said shuttle (32) and to said weight so as to counterbalance the mass of said retractable container (101) during its vertical movements.
